# EUROPÄISCHE PATENTSCHRIFT

(11) **EP 1 803 509 B1**
(45) Veröffentlichungstag und Bekanntmachung des Hinweises auf die Patenterteilung: **12.03.2008**
(21) Anmeldenummer: 06021576.1
(22) Anmeldetag: 14.10.2006
(51) Int. Cl.: B21C 47/34, B21C 47/16

(54) **Vorrichtung zum Einführen von Bandmaterial für Bandbearbeitungsmaschinen, insbesondere Feinband- und Folienwalzwerke**
Device for feeding strip material into a strip working machine, in particular a thin strip or foil rolling mill
Dispositif d'alimentation du materiél en forme de bande pour une machine d'usinage, en particulier pour des laminoirs de bande fine et pour des laminoirs de feuille

(30) Priorität: 28.12.2005 DE 202005020296 U
(43) Veröffentlichungstag der Anmeldung: 04.07.2007
(73) Patentinhaber: ACHENBACH BUSCHHÜTTEN GmbH, 57223 Kreuztal (DE)
(72) Erfinder: Barten, Axel, Dipl.-Ing. (ETH), 57078 Siegen (DE); Hambloch, Eberhard, Ing., 57078 Siegen (DE); Marx, Axel, 57223 Kreuztal (DE)
(74) Vertreter: Pürckhauer, Rolf

(56) Entgegenhaltungen:
- EP-A2- 1 518 615
- DE-A1- 2 514 164
- DE-A1- 2 534 622
- DE-A1- 10 100 105

## Beschreibung

Die Erfindung betrifft eine Vorrichtung zum Einführen von Bandmaterial für Bandbearbeitungsmaschinen, insbesondere Feinband- und Folienwalzwerke.

In den Bandeinlauf eines aus der DE 25 14 164 A1 bekannten Quartowalzwerks zum Walzen dünner Bänder ist hinter der Abwickelhaspel, von der das zu walzende Feinband abläuft, eine senkrecht zur Bandlaufrichtung anhebbare und absenkbare Spannrolle angeordnet, hinter der sich ein Besäummesser mit einer feststehenden, unterhalb der Bandführung angebrachten Messerwalze sowie einer oberhalb der Bandführung vorgesehenen Messerwalze befindet, die senkrecht zur Bandlaufrichtung anhebbar und absenkbar ist. Anschließend an das Besäummesser ist in den Bandeinlauf ein erster feststehender Luftkissenförderer mit zwei Fördereinheiten in den Raum unterhalb der Bandführung eingebaut, die quer zur Bandlaufrichtung und im Abstand voneinander angeordnet sind und die die maximale Bandbreite erfassen. Anschließend an den ersten Luftkissenförderer durchläuft das Band eine Bridleeinheit mit zwei in Bandlaufrichtung im Abstand voneinander angeordneten Umlenkrollen sowie einer Spannrolle, die über die Bandlaufebene anhebbar und in den Raum zwischen den Umlenkrollen unterhalb der Bandlaufebene zum Spannen des Bandes absenkbar ist. Beim Einführen des Bandes in den Walzspalt wird der Raum zwischen den beiden Umlenkrollen der Rolleneinheit von einem zweiten Luftkissenförderer eingenommen, während sich die Spannrolle der Rolleneinheit in der Ruhestellung oberhalb der Bandführung befindet. Die Spannrolle der Bridleeinheit wird mittels einer Hubvorrichtung in die Arbeitsstellung abgesenkt, die gleichzeitig zum Anheben des zweiten Luftkissenförderers aus der Ruhestellung unterhalb der Bandführung in die Arbeitsstellung zwischen die beiden Umlenkrollen der Bridleeinheit und Absenken des zweiten Luftkissenförderers in die Ruhestellung dient. Vor dem Einführen des Bandes in das Quartowalzgerüst werden die hinter der Abwickelhaspel angeordnete Spannrolle und die obere Messerwalze in die Ruhestellung angehoben, und der zweite Luftkissenförderer wird mittels der zugehörigen Hubvorrichtung in seine Betriebsstellung zwischen die beiden Umlenkrollen der Bridleeinheit gefahren, wobei gleichzeitig die Spannrolle der Bridleeinheit in die Ruhestellung gelangt. Nach Inbetriebnahme der Luftkissenförderer wird der Bandanfang des von der angetriebenen Abwickelhaspel ablaufenden Bandes von Hand bis zu dem ersten Luftkissenförderer geführt und von diesem weiter in Bandlaufrichtung bis zum nächsten Luftkissenförderer zwischen den beiden Umlenkrollen der Bridleeinheit vorwärts bewegt und von diesem zum Walzspalt transportiert, in dem der Bandanfang von den rotierenden Arbeitswalzen erfaßt wird. Danach werden die Ventilatoren der Luftkissenförderer abgeschaltet. Anschließend werden die Spannrolle und die obere Messerwalze des Besäummessers in die Betriebsstellung abgesenkt, wobei gleichzeitig der zweite Luftkissenförderer in die Ruhestellung abgesenkt wird. Danach wird das Walzwerk in Betrieb genommen, wobei die Bridleeinheit für eine plane Einführung des Walzbandes in den Walzspalt sorgt.

Reparatur- und Wartungsarbeiten an den verschiedenen Einheiten der bekannten Bandeinführvorrichtung bedingen entsprechend dem erforderlichen Arbeitsumfang lange Stillstandszeiten der Walzwerke und einen damit verbundenen großen Produktionsausfall.

Der Erfindung liegt die Aufgabe zugrunde, eine Bandeinführvorrichtung für Feinband- und Folienwalzwerke zu entwickeln, die eine Durchführung von Reparatur- und Wartungsarbeiten an den verschiedenen Vorrichtungseinheiten in verhältnismäßig kurzer Zeit ermöglicht.

Die Lösung dieser Aufgabe beruht auf dem Gedanken, die verschiedenen Einheiten der Bandeinführvorrichtung austauschbar in eine Wechselkassette einzubauen, die mittels eines manuellen oder motorischen Antriebs aus der Betriebsposition entgegen der Bandlaufrichtung in eine Ausbauposition auf ein Wechselgestell und von diesem in Bandlaufrichtung zurück in die Betriebsposition verfahrbar ist.

### Die Erfindung zeichnet sich durch folgende Vorteile aus:

Zur Durchführung von Reparatur- und Wartungsarbeiten kann die Wechselkassette mit der auf dieser montierten, auswechselbaren Bandeinführvorrichtung, die als wesentliche Einheiten eine Bridleeinheit mit Umlenk- und Spannrollen, Bandleittische und/oder Bandlufteintragetische, eine Aufnahme für das Untermesser einer Kappschere, Umlenkrollen sowie eine Vortriebrolle für den von einem Bandcoil abgelösten Bandanfang umfaßt, in eine Ausbauposition auf ein Wechselgestell gefahren, von diesem mittels eines Hebezeuges abgehoben und gegen eine andere Wechselkassette mit neuen oder gewarteten Einheiten ausgetauscht werden, die von dem Wechselgestell in die Betriebsposition zurückgefahren wird.

Ferner besteht die Möglichkeit, die Einheiten der Bandeinführvorrichtung, die in Einzelkassetten eingebaut werden können, die in die Wechselkassette eingesetzt sind, in der Ausbauposition der Wechselkassette einzeln mittels eines Hebezeugs zu entnehmen und gegen neue oder gewartete Einheiten auszutauschen.

Die Wechselkassette und die auf dieser angeordneten Einzelkassetten ermöglichen eine zügige Durchführung von Erneuerungs-, Reparatur- und Wartungsarbeiten an den verschiedenen Einheiten der Bandeinführvorrichtung, beispielsweise das Auswechseln des Obermessers der Kappschere oder den Austausch der Umlenk- und Spannrollen der Bridleeinheit mit unterschiedlicher Ballig- und/oder Rauhigkeit beziehungsweise unterschiedlicher Beschichtung, so daß die Stillstandszeiten gegenüber herkömmlichen Walzwerken wesentlich verkürzt werden können. In der Ausbauposition der Wechselkassette sind alle Einheiten der Bandzuführvorrichtung gut zugänglich zur Durchführung von Reinigungsarbeiten z.B. nach einem Bandriß. Schließlich ermöglicht die kompakte Bauweise der auf einer Wechselkassette angeordneten Bandeinführvorrichtung im Vergleich zu bekannten Feinband- und Folienwalzwerken eine erhebliche Verringerung des Abstandes zwischen der Abwickelhaspel für ein Bandcoil und der Aufwickelhaspel für das gewalzte Bandmaterial. Daraus ergibt sich eine Verkürzung des Bandlaufs zwischen den Haspeln, die sich positiv auf eine Bandzug- und Bandplanheitsregelung auswirkt.

Die Erfindung ist nachfolgend anhand von schematischen Zeichnungsfiguren erläutert, die folgendes darstellen:
- Fig. 1: eine Seitenansicht einer in die Betriebsposition eingefahrenen Wechselkasse mit einer eingebauten Vorrichtung zum Einführen von Bandmaterial in den Walzspalt eines Quartowalzgerüstes eines Feinbandwalzwerkes,
- Fig. 2: eine der Fig. 1 entsprechende Seitenansicht mit einem an Seitenschildern für die Wechselkassette angesetzten Wechselgerüst zum Ausfahren der Wechselkassette in die Ausbauposition für die Entnahme der gesamten Wechselkassette oder von auf dieser angeordneten Einzelkassetten mit einem Hebezeug zur Durchführung von Wartungs- und Reparaturarbeiten an den Einheiten der Bandeinführvorrichtung oder zur Erneuerung einzelner Einheiten,
- Fig. 3: eine Seitenansicht entsprechend Fig. 2 mit der in die Ausbauposition ausgefahrenen Wechselkassette und
- Fig. 4: eine Seitenansicht der Wechselkassette, die in eine Position zum Ablösen des Bandanfangs von einem Bandcoil durch einen Öffnermeißel der Bandeinführvorrichtung ausgefahren ist.

Die in Fig. 1 dargestellte Vorrichtung 1 zum Einführen von Bandmaterial 2 in den Walzspalt 4 zwischen der oberen und unteren Arbeitswalze 5, 6 eines Quartowalzgerüstes 3 ist mit einer Wechselkassette 7 ausgerüstet zur Aufnahme der verschiedenen austauschbaren Einheiten der Bandeinführvorrichtung 1 sowie einem motorischen Antrieb 8 zum Verfahren der Wechselkassette 7 auf Gleitleisten an Seitenschildern 30 aus der Betriebsposition 7a in Pfeilrichtung b entgegen der Bandlaufrichtung a in eine in Figur 3 dargestellte Ausbauposition 7b auf ein an die Seitenschilder 30 angesetztes Wechselgestell 10 und von diesem in Bandlaufrichtung a zurück in die Betriebsposition 7a.

Auf der Wechselkassette 7 können nicht dargestellte Einzelkassetten zur Aufnahme jeweils einer Einheit 12, 13, 17, 19, 20 der Bandeinführvorrichtung angeordnet sein.

Diese Kassettenkonstruktion ermöglicht es, sowohl die ganze Wechselkassette mit allen auf dieser befindlichen Einheiten der Bandeinführvorrichtung als auch Einzelkassetten mit der jeweils in diese eingebauten Einheit mittels eines Hebezeugs von dem Wechselgestell zu Reparatur- und Wartungszwecken oder bei Bedarf zum Einbau neuer Einheiten abzuheben und abzutransportieren.

In die Wechselkassette 7 beziehungsweise den Einzelkassetten sind in Bandlaufrichtung a gesehen eine motorisch angetriebene Vortriebrolle 12, eine mit dieser zusammenwirkende Umlenkrolle 13, ein an dem Einbaugestell 14 der Vortriebrolle 12 angebrachter Öffnermeißel 15, einer Aufnahme 16 für das Untermesser 17 einer Kappschere 18, eine Bridleeinheit 19, ein Bandleittisch 20 sowie eine nicht dargestellte Seitenführung eingebaut.

Das Obermesser 21 der Kappschere 18 ist in einem an den Seitenschildern 30 befestigten Einbaugestell 22 senkrecht zur Bandlaufebene 23-23 hydraulisch anhebbar und absenkbar gelagert. Das Obermesser 21 der Kappschere 18 wird mittels eines Hydraulikzylinders unmittelbar über der Bandlaufebene 23-23 vorpositioniert und ist für den Fall eines Bandrisses mit einer Schnellauslösung durch einen Pneumatikzylinder ausgerüstet. Die auf der Wechselkassette 7 angeordnete Aufnahme 16 für das Untermesser 17 der Kappschere 18 ist in der Betriebsposition 7a der Wechselkassette 7 mittels eines in den Seitenschildern 30 eingebauten Hydraulikantriebs 24 senkrecht zur Bandlaufebene 23-23 anhebbar und absenkbar.

Hinter der Aufnahme 16 für das Untermesser 17 des Kappmessers 18 sind auf der Wechselkassette 7 zwei beabstandete Umlenkrollen 25, 26 der Bridleeinheit 19 angeordnet, deren Spannrolle 27 mittels einer an den Seitenschildern 30 angebrachten Hubvorrichtung 28 in die Ruheposition 27' über die Bandlaufebenen 23-23 anhebbar und bei Walzbetrieb in die Betriebsposition 27" in den Raum zwischen den Umlenkrollen 25, 26 unterhalb der Bandlaufebene zum Spannen des Walzbandes 2 absenkbar ist. Die Hubvorrichtung 28 ist mit einer automatischen Kupplung zum An- und Entkoppeln der mit der Wechselkassette 7 in deren Ausbauposition 7b auf das Wechselgestell 10 verfahrbaren Spannrolle 27 ausgestattet.

Die Hubvorrichtung 28 für die Spannrolle 27 der Bridleeinheit 19 dient gleichzeitig zum Anheben eines Bandleittisches 29 in den Raum zwischen den Umlenkrollen 25, 26 der Bridleeinheit 19 beim Einführen des Walzbandes 2 in den Walzspalt 4 des Quartowalzgerüstes 3 und zum Absenken des Bandleittisches 29 unter die Spannrolle 27 der Bridleeinheit 19 bei Walzbetrieb.

Auf der Wechselkassette 7 ist in Bandlaufrichtung a hinter der Bridleeinheit 19 ein weiterer Bandleittisch 20 angeordnet, der beim Einführen des Walzbandes 2 in den Walzspalt 4 des Walzgerüstes 3 und bei Walzbetrieb in den Nahbereich des Walzspaltes vorgefahren ist.

Als Antrieb 8 für die Wechselkassette 7 dient beispielsweise ein in einem Seitenschild 30 gelagertes, motorisch angetriebenes Ritzel 31, das mit einer auf der Unterseite der Wechselkassette 7 angeordneten Zahnstange 32 in Eingriff steht. Der Antrieb der Wechselkassette kann auch durch zwei Ritzel und zwei Zahnstangen erfolgen. Ferner besteht die Möglichkeit, die Wechselkassette durch Hydraulik- oder Pneumatikzylinder, einen Riementrieb, eine Kette, eine Spindel oder manuell anzutreiben. Die Wechselkassette 7 ist auf Gleitleisten 9 in den Seitenschildern 30 gelagert und geführt, wobei in die Gleitleisten zusätzlich Gleitrollen und/oder Kugeln integriert sein können.

Ferner besteht die Möglichkeit, eine reine Kugel- oder Rollenführung für die Wechselkassette vorzusehen oder die Wechselkassette über eine Gleichlaufvorrichtung und/oder Linearführungen zu führen.

Die Wechselkassette 7 ist mit einer nicht dargestellten Bandbesäumeinrichtung ausgerüstet, die als Kreismesserschere mit Ober- und Untermessern ausgebildet ist.

In die Wechselkassette 7 ist ein Schmiermittelkreislauf zur Versorgung der Lager der Umlenk-, Treib- und Spannrollen 13, 25, 26, 12, 27 mit flüssigem Schmieröl oder Fett integriert.

An der Wechselkassette 7 sind nicht dargestellte Anhängevorrichtungen wie Tragösen für eine Hebezeug angebracht.

Die Wechselkassette 7 kann mit einer Bandeintragevorrichtung gemäß der DE 203 14 840 U1 ausgerüstet werden.

Bei Walzbetrieb fällt die Bandführung 33 des Walzbandes 2 durch die Einheiten 12, 13, 18, 19 der Wechselkassette 7 leicht zum Walzspalt 4 des Walzgerüstes 3 ab.

Die Wechselkassette 7 kann mit einem Meßgerät für die Bandrißerkennung, Druckmeßdosen unter den Lagern der Umlenk- und Spannrollen 13, 25, 26, 27 zur Bandzugmessung, einer Meßrolle zur Messung der Bandzugspannung und/oder der Bandtemperatur über die Bandbreite für eine Bandplanheitsregelung sowie mit einem Meßgerät zur Messung der Bandlaufgeschwindigkeit ausgestattet werden.

Zum Einführen von Walzband 2 in das Walzgerüst 3 gemäß Fig.4 sowie für den Walzbetrieb gemäß Fig. 1 wird das Wechselgestell 10, welches sich auf der Spule, den Haspelköpfen bzw. der Haspelwelle oder auf dem einlaufseitigen Bundwagen (nicht dargestellt) abstützt, von den Seitenschildern 30 ausgehängt und entfernt.

Zum Einführen des Walzbandes 2 in das Walzgerüst 3 wird die Wechselkassette 7 so nahe in die Position 7c an das auf die Abwickelhaspel 34 aufgesetzte Bandcoil 35 herangefahren, daß der Bandanfang 36 durch den Öffnermeißel 15 von dem Bandcoil abgelöst werden kann. Danach wird der Bandanfang 36 mittels Drehbewegung des Coils manuell oder mittels einer Bandeintragevorrichtung bei angehobener Vortriebrolle 12 über die Umlenkrolle 13 geführt. Nunmehr wird die Vortriebrolle 12 auf den Bandanfang 36 abgesenkt und der Antrieb der Vortriebrolle eingeschaltet, die den Bandanfang durch die geöffnete Kappschere 18 über die Umlenkrollen 25, 26 der Bridleeinheit 19 und den zwischen die beiden Umlenkrollen 25, 26 angehobenen Bandleittisch 29 auf den der Bridleeinheit 19 nachgeordneten Bandleittisch 20 fördert. Gleichzeitig mit dem Vorschieben des Bandanfangs 36 wird die Wechselkassette 7 in die Betriebsposition 7a gemäß Fig. 1 an das Walzgerüst 3 herangefahren und der Bandanfang 36 über den Bandleittisch 20 der Wechselkassette 7 in den Walzspalt 4 des Walzgerüstes 3 transportiert, bis der Bandanfang 36 von den rotierenden Arbeitswalzen 5, 6 erfaßt wird.

Danach wird die Spannrolle 27 der Bridleeinheit 19 aus ihrer Ruhestellung 27' unter Nachgeben des Bandzuges im Walzband 2 in die Betriebsstellung 27" zwischen die beiden Umlenkrollen 25, 26 der Bridleeinheit 19 gefahren, wobei gleichzeitig der Bandleittisch 29 aus der Betriebsposition 29' in die Ruheposition 29" abgesenkt und die Vortriebrolle 12 in Ruheposition hochgefahren wird. Danach wird der Bandanfang am Aufwickelhaspel angewickelt und der Walzprozeß gestartet. Hierbei sorgt die Bridleeinheit 19 für eine plane Einführung des Walzbandes 2 in den Walzspalt 4.

Zur Durchführung von Wartungs- und Reparaturarbeiten an den in die Wechselkassette 7 eingebauten Einheiten 12, 13, 18, 19, 20 sowie zur Erneuerung einzelner Einheiten wird zunächst entsprechend Fig. 2 das Wechselgestell 10 an die Seitenschilder 30 angesetzt und danach wird die Wechselkassette 7 über die Gleitleisten 9 aus der Betriebsposition 7a in die Ausbauposition 7b auf das Wechselgestell 10 gefahren.

Die Bandeinführvorrichtung 1 ist mit einer Verriegelung der Wechselkassette 7 in der Betriebsposition 7a bei Walzbetrieb, in der Position 7c beim Ablösen des Bandanfangs 36 von einem Bandcoil 35 sowie in der Ausbauposition 7b zum Abheben einer oder mehrerer auf der Wechselkassette 7 angeordneter Einzelkassetten 11 ausgerüstet.

## Patentansprüche

1. Vorrichtung zum Einführen von Bandmaterial für Bandbearbeitungsmaschinen, insbesondere Feinband- und Folienwalzwerke, **gekennzeichnet durch** eine Wechselkassette (7) zur Aufnahme der verschiedenen austauschbaren Einheiten (12, 13, 17, 19, 20) der Bandeinführvorrichtung (1) sowie einen manuellen oder motorischen Antrieb (8) zum Verfahren der Wechselkassette (7) aus der Betriebsposition (7a) entgegen der Bandlaufrichtung (a) in eine Ausbauposition (7b) auf ein Wechselgestell (10) und von diesem in Bandlaufrichtung (a) zurück in die Betriebsposition (7a).

2. Vorrichtung nach Anspruch 1 **gekennzeichnet durch** eine oder mehrere auf der Wechselkassette (7) angeordnete Einzelkassette bzw. Einzelkassetten zur Aufnahme einer Einheit bzw. mehrerer Einheiten (12, 13, 16, 17, 19, 20) der Bandeinführvorrichtung (1)

3. Vorrichtung nach Anspruch 2, **gekennzeichnet durch** eine Wechselkassette (7) zum Einbau mindestens einer Vortriebrolle (12) für den Bandanfang (36), von Umlenkrollen (13), Bandseitenführungen, einer Aufnahme (16) für das Untermesser (17) einer Kappschere (18), einer Bridleeinheit (19) mit Umlenk- und Spannrollen (25, 26), eines Bandleittisches (20) und/oder Bandlufteintragetischen, Meßgeräten für eine Bandrißerkennung, Druckmeßdosen unter den Lagern der Umlenk- und/oder Spannrollen (13, 25, 26) zur Bandzugmessung, einer Meßrolle zur Messung der Bandzugspannung und/oder Bandtemperatur über die Bandbreite für eine Bandplanheitsregelung sowie von einem Meßgerät zur Messung der Bandlaufgeschwindigkeit.

4. Vorrichtung nach Anspruch 3, **gekennzeichnet durch** eine Ausrüstung der Wechselkassette (7) mit einer Bandeintragevorrichtung.

5. Vorrichtung nach Anspruch 3 oder 4, **gekennzeichnet durch** eine Ausstattung der Wechselkassette (7) mit einem Öffnermeißel (15) zum Ablösen des Bandanfangs (36) von einem Bandcoil (35).

6. Vorrichtung nach einem der Ansprüche 3 bis 5, **gekennzeichnet durch** eine in die Wechselkassette (7) eingebaute Bandbesäumeinrichtung.

7. Vorrichtung nach einem der Ansprüche 3 bis 6, **gekennzeichnet durch** eine Ausstattung der Wechselkassette (7) mit einem Schmiermittelkreislauf zur Versorgung der Lager der Umlenk-, Treib- und Spannrollen (13, 25, 26, 12, 13) mit flüssigem Schmieröl oder Fett.

8. Vorrichtung nach einem der Ansprüche 3 bis 7, **gekennzeichnet durch** eine an Seitenschildern (30) angebrachte Hubvorrichtung (28) zum Anheben der Spannrolle (27) bzw. Spannrollen der Bridleeinheit (19) in die Ruheposition (27') über die Bandlaufebene (23-23) und Absenken der Spannrolle (27) bzw. Spannrollen in die Betriebsposition (27") unter die Bandlaufebene (23-23), wobei die Hubvorrichtung (28) mit mindestens einer automatisch oder manuell betätigten Kupplung zum An- und Entkoppeln der mit der Wechselkassette (7) in deren Ausbauposition (7b) auf das Wechselgestell (10) verfahrbaren Spannrolle (27) bzw. Spannrollen ausgestattet ist.

9. Vorrichtung nach Anspruch 8, **dadurch gekennzeichnet, daß** die Hubvorrichtung (28) für die Spannrolle (27) der Bridleeinheit (19) gleichzeitig zum Anheben eines Bandleittisches (29) in die Betriebsposition (29') in den Raum zwischen den Umlenkrollen (25, 26) der Bridleeinheit (19) beim Einführen das Walzbandes (2) in den Walzspalt (4) des Walzgerüstes (3) und zum Absenken des Bandleittisches (29) in die Ruheposition (29'') unter die Spannrolle (27) der Bridleeinheit (19) bei Walzbetrieb dient.

10. Vorrichtung nach einem der Ansprüche 8 bis 9, **gekennzeichnet durch** ein Obermesser (21) der Kappschere (18), das in einem an den Seitenschildern (30) befestigten Einbaugestell (22) senkrecht zur Bandlaufebene (23-23) hydraulisch anhebbar und absenkbar gelagert ist, eine Vorpositionierung des Obermessers (21) mittels mindestens eines Hydraulikzylinders unmittelbar über der Bandlaufebene (23-23) sowie eine Schnellauslösung des Obermessers (21) **durch** mindestens einen Pneumatikzylinder.

11. Vorrichtung nach einem der Ansprüche 1 bis 10, **gekennzeichnet durch** eine zum Walzspalt des Walzgerüstes (3) abfallende Bandführung (33) des Walzbandes (2) **durch** die Einheiten (12, 13, 18, 19) der Wechselkassette (7) bei Walzbetrieb.

12. Vorrichtung nach einem der Ansprüche 1 bis 11, **dadurch gekennzeichnet, daß** die Wechselkassette (7) auf Gleitleisten und/oder Rollen oder Kugeln gelagert und geführt ist.

13. Vorrichtung nach einem der Ansprüche 1 bis 11, **dadurch gekennzeichnet, daß** die Wechselkassette (7) über eine Gleichlaufvorrichtung und/oder Linearführungen geführt ist.

14. Vorrichtung nach einem der Ansprüche 1 bis 13, **gekennzeichnet durch** einen Ritzel-Zahnstangenantrieb (31, 32) der Wechselkassette (7).

15. Vorrichtung nach einem der Ansprüche 1 bis 13, **gekennzeichnet durch** einen Antrieb der Wechselkassette (7) mittels Hydraulik- oder Pneumatikzylindern.

16. Vorrichtung nach einem der Ansprüche 1 bis 13, **gekennzeichnet durch** einen Antrieb der Wechselkassette (7) mittels Kette oder Riementrieb.

17. Vorrichtung nach einem der Ansprüche 1 bis 13, **gekennzeichnet durch** einen Antrieb der Wechselkassette (7) mittels motorischem Spindelantrieb.

18. Vorrichtung nach einem der Ansprüche 1 bis 17, **gekennzeichnet durch** eine Verriegelung der Wechselkassette (7) in der Betriebsposition (7a) bei Walzbetrieb, in der Position (7c) beim Ablösen der Bandanfangs (36) von einem Bandcoil (35) durch einen Öffnermeißel (15) sowie in der Ausbauposition (7b) zum Abheben einer oder mehrerer auf der Wechselkassette (7) angeordneten Einzelkassette bzw. angeordneter Einzelkassetten (11).

19. Vorrichtung nach einem der Ansprüche 1 bis 18, **dadurch gekennzeichnet, daß** die Wechselkassette (7) Anhängevorrichtungen, insbesondere Tragösen, für ein Hebezeug aufweist.

## Claims

1. Device for feeding strip material for strip processing machines, in particular thin strip or foil rolling mills, **characterised by** a change holder (7) to receive the different replaceable units (12, 13, 17, 19, 20) of the strip feed device (1) as well as a manual or motor drive (8) for moving the change holder (7) out of the operating position (7a) against the running direction (a) of the strip into a take-off position (7b) onto a change stand (10) and from this back in the running direction (a) of the strip into the operating position (7a).

2. Device according to claim 1, **characterised by** one or more individual holders arranged on the change holder (7) to receive a unit or several units (12, 13, 16, 17, 19, 20) of the strip feed device (1).

3. Device according to claim 2, **characterised by** a change holder (7) for installation of at least one advancing roller (12) for the strip leading edge (36), return rollers (13), strip side guide means, a receiving means (16) for the bottom blade (17) of a set of severing shears (18), a bridle unit (19) with return and tension rollers (25, 26), a strip guide table (20) and/or strip air feed tables, measuring devices for strip tear recognition, pressure gauges below the bearings of the return and/or tension rollers (13, 25, 26) for strip tension measurement, a measuring roller for measuring the strip tensile stress and/or strip temperature over the strip width for a strip flatness adjustment as well as a measuring device for measuring the strip running speed.

4. Device according to claim 3, **characterised by** fitting the change holder (7) with a strip feed device.

5. Device according to claim 3 or 4, **characterised by** fitting the change holder (7) with a opening tool (15) for detaching the strip leading edge (36) from a strip coil (35).

6. Device according to one of claims 3 to 5, **characterised by** a strip trimming device installed into the change holder (7).

7. Device according to one of claims 3 to 6, **characterised by** fitting the change holder (7) with a lubricant circuit for supply of the bearings of the return, driving and tension rollers (13, 25, 26, 12, 13) with liquid lubricant oil or grease.

8. Device according to one of claims 3 to 7, **characterised by** a lifting device (28) attached to side shields (30) for raising the tension roller (27) or tension rollers of the bridle unit (19) into the resting position (27') over the strip running plane (23-23) and lowering the tension roller (27) or tension rollers into the operating position (27") below the strip running plane (23-23), wherein the lifting device (28) is fitted with at least one automatically or manually operated coupling for coupling and uncoupling the tension roller (27) or tension rollers, which are movable with the change holder (7) in the take-off position (7b) thereof onto the change stand (10).

9. Device according to claim 8, **characterised in that** the lifting device (28) for the tension roller (27) of the bridle unit (19) at the same time serves to raise a strip guide table (29) into the operating position (29') into the space between the return rollers (25, 26) of the bridle unit (19) during feed of the rolling strip (2) into the roll gap (4) of the rolling stand (3) and for lowering the strip guide table (29) into the resting position (29") below the tension roller (27) of the bridle unit (19) during rolling operation.

10. Device according to one of claims 8 to 9, **characterised by** an upper blade (21) of the set of severing shears (18), which is disposed in an installation frame (22) to be hydraulically raised and lowered vertically to the strip running plane (23-23), a preliminary positioning of the upper blade (21) by means of at least one hydraulic cylinder directly above the strip running plane (23-23) as well as a quick release of the upper blade (21) by means of at least one pneumatic cylinder.

11. Device according to one of claims 1 to 10, **characterised by** a strip guidance (33) of the rolling strip (2) down to the roll gap of the rolling stand (3) through the units (12, 13, 18, 19) of the change holder (7) during rolling operation.

12. Device according to one of claims 1 to 11, **characterised in that** the change holder (7) is disposed and guided on slide strips and/or rollers or balls.

13. Device according to one of claims 1 to 11, **characterised in that** the change holder (7) is guided by means of a synchronising device and/or linear guides.

14. Device according to one of claims 1 to 13, **characterised by** a rack and pinion drive (31, 32) of the change holder (7).

15. Device according to one of claims 1 to 13, **characterised by** a drive of the change holder (7) by means of hydraulic or pneumatic cylinders.

16. Device according to one of claims 1 to 13, **characterised by** a drive of the change holder (7) by means of a chain or belt drive.

17. Device according to one of claims 1 to 13, **characterised by** a drive of the change holder (7) by means of a spindle drive motor.

18. Device according to one of claims 1 to 17, **characterised by** a locking of the change holder (7) in the operating position (7a) during rolling operation, in the position (7c) during detachment of the strip leading edge (36) from a strip coil (35) by means of an opening tool (15) and also in the take-off position (7b) for raising one or more individual holders (11) arranged on the change holder (7).

19. Device according to one of claims 1 to 18, **characterised in that** the change holder (7) has attachment devices, in particular support eyelets, for a hoist.

## Revendications

1. Dispositif d'introduction de matière en bande pour des machines d'usinage de bande, notamment pour des laminoirs à bande mince et à feuille, **caractérisé par** un magasin (7) interchangeable de réception des diverses unités (12, 13, 17, 19, 20) remplaçables du dispositif (1) d'introduction de bande, ainsi que par un entraînement (8) manuel ou motorisé pour déplacer le magasin interchangeable de la position (7a) de fonctionnement, dans le sens contraire au sens (a) de déplacement de la bande, à une position (7b) d'enlèvement sur un bâti (10) de remplacement et de celui-ci en retour, dans le sens (a) de déplacement de la bande, à la position (7a) de fonctionnement.

2. Dispositif suivant la revendication 1, **caractérisé par** un ou plusieurs magasins individuels disposés sur le magasin (7) interchangeable de réception d'une unité ou de plusieurs unités (12, 13, 16, 17, 19, 20) du dispositif (1) d'introduction de bande.

3. Dispositif suivant la revendication 2, **caractérisé par** un magasin (7) interchangeable pour le montage d'au moins un rouleau (12) d'avance pour le début (36) de la bande, de rouleaux (13) de renvoi, de guidages latéraux de bande, d'un logement (16) pour le couteau (17) inférieur d'une cisaille (18) de chapeau, d'une unité (19) de bridle à rouleaux (25, 26) de renvoi et tendeurs, d'une table (20) de guidage de bande et/ou de table d'apport d'air à la bande, d'appareil de mesure pour une détection de fissure dans la bande, de sondes de mesure de pression, sous les paliers des rouleaux (13, 25, 26) de renvoi et/ou tendeurs pour la mesure de la traction de la bande, d'un rouleau de mesure pour la mesure de la sollicitation en traction de la bande et/ou de la température de la bande sur la largeur de la bande pour une régulation de la planéité de la bande, ainsi qu'un appareil de mesure de la vitesse de déplacement de la bande.

4. Dispositif suivant la revendication 3, **caractérisé en ce que** le magasin (7) interchangeable est équipé d'un dispositif d'introduction de bande.

5. Dispositif suivant la revendication 3 ou 4, **caractérisé en ce que** le magasin (7) interchangeable est équipé d'un ciseau (15) d'ouverture pour détacher le début (36) de la bande d'une bobine (35) de bande.

6. Dispositif suivant l'une des revendications 3 à 5, **caractérisé par** un dispositif pour ourler la bande insérée dans le magasin (7) interchangeable.

7. Dispositif suivant l'une des revendications 3 à 6, **caractérisé en ce que** le magasin (7) interchangeable est équipé d'un circuit d'agent lubrifiant pour alimenter les paliers des rouleaux (13, 25, 26, 12, 13) de renvoi, d'entraînement et tendeurs en huile lubrifiante liquide ou en graisse.

8. Dispositif suivant l'une des revendications 3 à 7, **caractérisé par** un dispositif (28) de levage, monté sur des flasques (30) latéraux, pour lever le rouleau (27) tendeur ou les rouleaux tendeurs de l'unité (19) de bridle et les mettre en la position (27') de repos au-dessus du plan (23-23) de déplacement de la bande et abaisser le rouleau (27) tendeur ou les rouleaux tendeurs pour les mettre dans la position (27") de fonctionnement en dessous du plan (23-23) de déplacement de la bande, le dispositif (28) de levage étant équipé d'au moins un couplage actionné automatiquement ou manuellement pour le couplage et le découplage du rouleau (27) tendeur ou des rouleaux tendeurs pouvant être déplacés avec le magasin (7) interchangeable dans leur position (7) d'enlèvement sur le bâti (10) de remplacement.

9. Dispositif suivant la revendication 8, **caractérisé en ce que** le dispositif (28) de levage du rouleau (27) tendeur de l'unité (19) de bridle sert en même temps à lever une table (29) de guidage de bande, pour la mettre dans la position (29') de fonctionnement dans l'espace compris entre les rouleaux (25, 26) de renvoi de l'unité (19) de bridle, lors de l'introduction de la bande (2) laminée dans l'emprise (4) de la cage (3) de laminage et à abaisser la table (29) de guidage de bande, pour la mettre dans la position (29") de repos sous le rouleau (27) tendeur de l'unité (19) de bridle, lors du fonctionnement en laminage.

10. Dispositif suivant l'une des revendications 8 à 9, **caractérisé par** un couteau (21) supérieur de la cisaille (18) de chapeau, qui est monté de manière à pouvoir être soulevé et abaissé hydrauliquement, perpendiculairement au plan (23-23) de déplacement de la bande dans un bâti (22) de montage, fixé sur les flasques (30) latéraux, par un prépositionnement du couteau (21) supérieur au moyen d'au moins un vérin hydraulique directement au-dessus du plan (23-23) de déplacement de la bande ainsi que par un déclenchement rapide du couteau (21) supérieur par au moins un vérin pneumatique.

11. Dispositif suivant l'une des revendications 1 à 10, **caractérisé par** un guidage (33) de la bande (2) laminée descendant vers l'emprise de la cage (3) de laminage par les unités (12, 13, 18, 19) du magasin (7) interchangeable lors du fonctionnement en laminage.

12. Dispositif suivant l'une des revendications 1 à 11, **caractérisé en ce que** le magasin (7) interchangeable est monté et guidé sur des barres de glissement et/ou des galets ou des billes.

13. Dispositif suivant l'une des revendications 1 à 11, **caractérisé en ce que** le magasin (7) interchangeable est guidé par un dispositif de déplacement en synchronisation et/ou par des guidages linéaires.

14. Dispositif suivant l'une des revendications 1 à 13, **caractérisé par** un entraînement (31, 32) à pignon et crémaillère du magasin (7) interchangeable.

15. Dispositif suivant l'une des revendications 1 à 13, **caractérisé par** un entraînement du magasin (7) interchangeable au moyen de vérin hydraulique ou pneumatique.

16. Dispositif suivant l'une des revendications 1 à 13, **caractérisé par** un entraînement du magasin (7) interchangeable au moyen d'une chaîne ou d'un entraînement à courroie.

17. Dispositif suivant l'une des revendications 1 à 13, **caractérisé par** un entraînement du magasin (7) interchangeable au moyen d'un entraînement à broche motorisé.

18. Dispositif suivant l'une des revendications 1 à 17, **caractérisé par** un verrouillage du magasin (7) interchangeable dans la position (7a) de fonctionnement lors du fonctionnement en laminage, dans la position (7c) lors du détachement du début (36) de la bande d'une bobine (35) de bande par un couteau (35) d'ouverture, ainsi que dans la position (7b) d'enlèvement pour le soulèvement d'un ou de plusieurs magasins (11) individuels disposés sur le magasin (7) interchangeable.

19. Dispositif suivant l'une des revendications 1 à 18, **caractérisé en ce que** le magasin (7) interchangeable a des dispositifs d'accrochage, notamment des oeillets porteurs pour un outil de levage.
